# EUROPÄISCHE PATENTANMELDUNG

(11) **EP 2 960 579 A1**
(43) Veröffentlichungstag der Anmeldung: **30.12.2015**
(21) Anmeldenummer: 14002476.1
(22) Anmeldetag: 17.07.2014
(51) Int. Cl.: F23M 5/08

(54) **Seitenwandkühlung in Feuerräumen zur Vermeidung von Schlackeanbackungen im Randbereich und im Kesselbereich**

(30) Priorität: 24.06.2014 DE 102014009047
(71) Anmelder: Langen, Norbert, 51515 Kürten (DE)
(72) Erfinder: Langen, Norbert, 51515 Kürten (DE)

(57) **Zusammenfassung**

Die Erfindung betrifft ein Verfahren und dessen technische Umsetzung zur Kühlung von Seitenwänden in Feuerräumen, welches durch Gegendruck die Venturiwirkung beim Durchströmen der Seitenwand mit Luft ausschließt. Somit wird sichergestellt, dass durch den Kühlluftmassenstrom keine Partikel aus dem Feuerraum angesaugt werden, welche an der Seitenwand anbacken und eine gleichmäßige Kühlung über die gesamte Länge der Seitenwand sicherstellt.

## Beschreibung

Die Erfindung betrifft ein Verfahren und dessen technische Umsetzung zur Kühlung von Seitenwänden in Feuerräumen, welches durch Gegendruck die Venturiwirkung beim Durchströmen der Seitenwand mit Luft ausschließt. Somit wird sichergestellt, dass durch den Kühlluftmassenstrom keine Partikel aus dem Feuerraum angesaugt werden, welche an der Seitenwand anbacken und eine gleichmäßige Kühlung über die gesamte Länge der Seitenwand sicherstellt.

### Stand der Technik

Bei bekannten Seitenwandkühlungen von Feuerräumen wird ein Kühlmedium 1 einseitig in die Seitenwand 2 geleitet und durchströmt diese. Das Kühlmedium nimmt nach dem Prinzip der erzwungenen Konvektion und Wärmestrahlung Wärme von den Seitenwänden auf und kühlt diese. Durch das Entlangströmen des Kühlmediums 1 an der Seitenwand wird dieses somit kontinuierlich aufgewärmt und kann somit die Wärme nicht homogen aus dem Material abführen. In der Regel dient Luft als Kühlmedium.
Durch den Unterdruck im Randbereich der Ausströmöffnungen 3, welcher durch das strömende Kühlmittel verursacht wird, werden Partikel 4 aus dem Feuerraum in den Zuluftkanal gesogen und lagern sich dort ab und setzen in der Folge nahezu die gesamte Seitenwand und die Zuluftleitungen zu oder stauen sich vor diesem auf und backen in Form von Schlacke an.

### Vorteile der Seitenwandkühlung in Feuerräumen zur Vermeidung von Schlackeanbackungen im Randbereich

Durch das nachstehende Verfahren wird ein Ansaugen von Partikeln aus dem Feuerraum vermieden und eine homogene Kühlung der Seitenwände des Feuerraumes gewährleistet. Kühlkammer bzw. Seitenwand sind frei von Ablagerungen.
Dies sichert eine längere Lebensdauer der Bauteile und erhöht somit die Wirtschaftlichkeit der Anlage.

### Vorliegende Erfindung

Bei dem vorliegenden Verfahren strömt das Kühlmedium gegenläufig in eine Staukammer. Hierdurch wird ein Gegendruck erzeugt der verhindert, dass Partikel durch den Unterdruck, welcher durch die erhöhte Geschwindigkeit des strömenden Kühlmittels verursacht wird, angesaugt werden. Die folgenden Abbildungen erläutert dieses Verfahren am Beispiel eines Vorschubrostes.

**Abbildung 2** ist zu entnehmen, wie das Kühlmittel 1 nach der Zuleitung 2 aufgeteilt wird und durch beliebig gestaltete Umlenkungen gegeneinander strömt. Somit ergibt sich ein Staupunkt 3 in der Staukammer 4. Durch die hier gezeigte Anordnung kann die gesamte Seitenwand durch ein Aggregat mit dem Kühlmedium versorgt werden.

Wie in **Abbildung 3** zu sehen ist, wird das Kühlmedium 1 bei der vorliegenden Erfindung aus der Staukammer in kontrollierbare Auslassöffnungen 2 geleitet, die in segmentierten Seitenwandelemente münden, die in Abbildung 4 weiter erörtert werden.

Die Abbildung 4 zeigt das Seitenwandelement 1 mit den exemplarisch dargestellten Abdeckelemente 2 des Seitenwandelements 1. Ebenfalls erkennbar die im Seitenwandelement 1 exemplarisch integrierte Staukammer 3 in Form eines Rohres. Die in Abbildung 3 erläuterten Auslassöffnungen sind hier in Abbildung 4 ebenfalls in die Staukammer integriert. Die Schiebeelemente 4 können je nach Bedarf über die Auslassöffnung 5 geschoben werden, um den individuellen Bedarf an Kühlmedium des Seitenwandelements einstellen zu können.

Um die Wärme bestmöglich aus den Seitenwänden 1 abzuführen und gleichzeitig zu gewährleisten, dass ausströmendes Kühlmittel Partikel von der Seitenwandelement fortträgt, sind die exemplarisch verwendeten Abdeckelemente 2 geschlitzt, was in Abbildung 5 weiter erörtert werden soll.

Abbildung 5 zeigt ein Abdeckelement mit einer auf das Seitenwandelement abgestimmten Vertiefung 2. Diese Vertiefungen ergeben bei Montage der Abdeckelemente einen Schlitz, aus denen das Kühlmedium in den Feuerungsraum austreten kann. Das Seitenwandelement nebst Abdeckelementen wir somit zuverlässig und permanent gekühlt.

Das an dieser Stelle in den Feuerungsraum austretende Kühlmedium bewirkt ebenfalls eine Verbrennung unvollständig verbrannter Gase und somit eine Verbesserung der Abgaswerte der Feuerungsanlage.

## Patentansprüche

1. Gegenläufige Zuführung des Kühlmediums in eine Staukammer zur Verteilung des Kühlmediums (Gleicher Druck). Ausschluss der Venturiewirkung.

2. Einstellbare Zuführung des Kühlmediums aus der Staukammer in die Seitenwandelemente unmittelbar vor Eintritt des Kühlmediums in das Seitenwandelement

3. Verbesserung der Abgaswerte durch eine Seitenwandkühlung der geschilderten Bauart

4. Abdeckelemente der Seitenwandelemente mit Vertiefungen zur Abstimmung des Bedarfs an Kühlmedium

5. Individuelle Zuführung eines Kühlmediums in ein Seitenwandelement

6. Vertikale Anordnung der Seitenwandelemente zur Bildung einer Seitenwand gespeist aus einer oder mehrerer Staukammern zur Kühlmitteleinspeisung der Seitenwandelemente

7. Gegenläufige Zuführung des Kühlmittels in eine Staukammer sofort mit je einem Lüfter links und rechts (Gleicher Druck). Ausschluss der Venturiewirkung.
